# EUROPÄISCHE PATENTSCHRIFT

(11) **EP 1 126 955 B1**
(45) Veröffentlichungstag und Bekanntmachung des Hinweises auf die Patenterteilung: **18.09.2002**
(21) Anmeldenummer: 99968775.9
(22) Anmeldetag: 04.11.1999
(51) Int. Cl.: B26B 19/20

(54) **HAARSCHNEIDEMASCHINE MIT SCHNITTLÄNGEN-VERSTELLEINRICHTUNG**
CLIPPING MACHINE WITH A DEVICE FOR ADJUSTING THE CUTTING LENGTH
TONDEUSE A CHEVEUX COMPORTANT UN DISPOSITIF DE REGLAGE DE LA LONGUEUR DE COUPE

(30) Priorität: 05.11.1998 DE 19850919
(43) Veröffentlichungstag der Anmeldung: 29.08.2001
(73) Patentinhaber: WAHL GmbH, 78089 Unterkirnach (DE)
(72) Erfinder: LEBHERZ, Robert, D-78056 Villingen-Schwenningen (DE); POHL, Gerhard, D-72112 St. Georgen (DE)
(74) Vertreter: Patentanwälte Westphal, Mussgnug & Partner
(86) Internationale Anmeldenummer: EP9908441
(87) Internationale Veröffentlichungsnummer: WO00027598

(56) Entgegenhaltungen:
- EP-A- 0 856 386
- DE-A- 1 553 760
- DE-A- 3 310 706
- DE-C- 19 708 145
- US-A- 3 531 862

## Beschreibung

Die Erfindung betrifft eine Haarschneidemaschine gemäß Oberbegriff des Anspruchs 1.

Eine derartige Haarschneidemaschine ist beispielsweise aus der DE-OS 1 553 760 bekannt. Diese Haarschneidemaschine besitzt einen Schneidsatz, der aus einem Scherkamm und einen im wesentlichen parallel zur Vorderkante des Scherkammes, also in Querrichtung, oszillierend antreibbaren Schermesser besteht. Das Schermesser weist hierzu eine Gabel auf, in die ein Mitnehmer des Antriebsmotors eingreift.

Weiterhin ist eine Schnittlängen-Verstelleinrichtung vorhanden, die eine relative Verschiebung zwischen dem Scherkamm und dem Schermesser in Längsrichtung ermöglicht. Sie weist ein Betätigungselement in Form eines Hebels auf, der am Gehäuse der Haarschneidemaschine angelenkt ist und über ein Koppelelement eine Manipulation des Schermesser ermöglicht. Der Hebel erlaubt dabei ein Verstellen der Schnittlänge selbst während des eigentlichen Schneidvorgangs, weshalb sich derartige Haarschneidemaschinen speziell im professionellen Einsatz großer Beliebtheit erfreuen.

Eine vergleichbare Konstruktion ist in der US 3,531,862 beschrieben.

Obwohl sich derartige Haarschneidemaschinen in der Praxis bestens bewährt haben, weisen sie einige Nachteile auf. Zum einen ist der hohe konstruktive Aufwand zu nennen, der entsprechend hohe Herstellkosten mit sich bringt. Andererseits ist der Austausch des Schneidsatzes umständlich und nur unter Verwendung eines Werkzeugs möglich. Dieser Aspekt ist besonders nachteilig, da der Schneidsatz als Verschleißteil zu betrachten ist.

Zwar ist aus der DE 74 34 594 U eine Haarschneidemaschine bekannt geworden, bei der der Schneidsatz leicht auswechselbar und mittels eines Verrastmechanismusses mit dem Gehäuse verbindbar ist, jedoch gestaltet sich das Verstellen der Schnittlänge äußerst umständlich. So ist es lediglich möglich, die Relativposition zwischen dem Scherkamm und dem Schermesser voreinzustellen und über Feststellschrauben zu fixieren, wozu jedoch der Schneidsatz vom Gehäuse abgenommen werden muß. Eine Schnittlängen-Verstelleinrichtung in obigem Sinne ist jedoch nicht vorhanden, insbesondere besteht keine Möglichkeit der Verstellung bei laufender Maschine.

Ähnliches gilt für die aus der DE 197 08 145 bekannten Haarschneidemaschine, bei der zwar eine Schnittlängen-Verstelleinrichtung im Schneidsatz integriert ist. Die Betätigung erfolgt über unmittelbar am Schneidsatz angebrachte Betätigungselemente, wie beispielsweise ein Rändelrad oder einen Schwenkhebel, die jedoch keine ergonomisch günstige Betätigung der Schnittlängen-Verstellung während des Betriebs der Haarschneidemaschine zulassen. Die Schnittlängen-Verstelleinrichtung eignet sich demnach hauptsächlich zum Voreinstellen einer bestimmten Schnittlänge, und ist damit vergleichbar mit dem vorstehend beschriebenen Schneidsatz.

Der vorliegenden Erfindung lag daher das Problem zugrunde, eine Haarschneidemaschine der eingangs genannten Art derart zu verbessern, daß sie die geschilderten Nachteile nicht mehr aufweist. Insbesondere sollte eine Haarschneidemaschine geschaffen werden, die konstruktiv einfach aufgebaut ist und eine optimale Bedienung der Schnittlängen-Verstelleinrichtung, auch bei laufender Maschine, zuläßt.

Dieses Problem wird mit einer Haarschneidemaschine gelöst, die die Merkmale des Anspruchs 1 aufweist. Vorteilhafte Ausführungsformen sind durch die Merkmale der Unteransprüche gegeben.

Die Erfindung basiert auf der Idee, den Schneidsatz am Gehäuse auswechselbar zu führen und das gehäuseseitige Fixierelement mit der Schnittlängen-Verstelleinrichtung zu kombinieren. Auf diese Weise werden die Fixierfunktion einerseits und die Verstellfunktion andererseits in einer einzigen Baugruppe zusammengefaßt, so daß sich der konstruktive Aufbau erheblich vereinfachen läßt. Gleichzeitig ist es möglich, den Schneidsatz problemlos auswechselbar zu gestalten, wodurch sich der Wartungsaufwand speziell im professionellen Einsatz erheblich verringern läßt.

Konkret ist vorgesehen, das auf den Schneidsatz einwirkende Koppelelement mit einer Aufnahme zu versehen, in der ein Zapfen axial verschieblich gelagert ist. Der Zapfen ist auf eine korrespondierende Rastbohrung im Scherkamm ausgerichtet, in die er fixierend eingreift. Der Schneidsatz ist über dem Scherkamm entlang einer am Gehäuse angebrachten Führung verschieblich aufgenommen, wodurch er besonders leicht auswechselbar ist. Die Führung stellt weiterhin sicher, daß der Scherkamm hinsichtlich seiner Relativlage in Bezug auf das Gehäuse exakt ausgerichtet ist und durch den Zapfen im vorgesehenen Verstellbereich vorschiebbar gelagert ist. Das Schermesser ist mit einer Mitnehmeröffnung versehen, in die der Mitnehmer des Antriebsmotors in Eingriff gebracht ist. Hierdurch ist die Relativposition zwischen dem Schermesser und dem Gehäuse in Bezug auf die Längsrichtung vorgegeben, so daß die Schnittlänge durch die Verschiebung des Scherkamms über das Koppelelement verstellt werden kann.

Sofern die Rastbohrung den Scherkamm vollständig durchsetzt, kann der Zapfen unmittelbar von außen betätigt werden. Hierdurch ist das Auswechseln des Schneidsatzes besonders einfach möglich, da der Zapfen aus dem Eingriffsbereich herausgedrückt werden kann. Der Schneidsatz läßt sich dann ohne Mühe entlang der Führung verschieben.

Bevorzugt ist eine zwischen dem Zapfen und der Aufnahme wirkende Feder vorgesehen, die den Zapfen in die Rastbohrung hineindrückt. Obwohl grundsätzlich auch andere elastisch deformierbare Körper zum Erzeugen der Haltekraft denkbar sind, wird die Feder aufgrund ihres kompakten Aufbaus besonders bevorzugt.

Bevorzugt ist der Zapfen mit einem axial wirkenden Anschlag versehen, der den maximalen Verschiebeweg in Richtung auf die Rastbohrung hin vorgibt. Auf diese Weise ist es möglich, die Rastbohrung als einfach und kostengünstig herzustellende Durchgangsbohrung auszuführen, in die der Zapfen bis zu einer vorgegebenen Position eintaucht. Weiterhin ist damit der Zapfen unverlierbar an der Aufnahme angebracht, so daß beim Auswechseln des Schneidsatzes keine Gefahr besteht, daß Bauteile verlorengehen.

Bevorzugt weist die Aufnahme ein Langloch auf, das sich in Querrichtung erstreckt und in dem der Zapfen verschieblich gelagert ist. Auf diese Weise ist sichergestellt, daß der Zapfen stets exakt und ohne seitliche Kräfte in der Rastbohrung geführt ist, und zwar unabhängig von der augenblicklichen Stellung des Betätigungselements. So ist in den meisten Fällen das Betätigungselement außermittig in Bezug auf die Längsachse des Schneidsatzes schwenkbar gelagert, wodurch sich unterschiedliche Angriffspunkte ergeben. Diese können durch das Langloch kompensiert werden. Darüber hinaus wird das Eingreifen des Zapfens in die Rastbohrung beim Aufschieben des Schneidsatzes erleichtert, da auch im Falle eines leichten seitlichen Versatzes zwischen dem Zapfen und der Rastbohrung eine Ausgleichsbewegung stattfinden kann.

Im Sinne eines einfachen Austausches des Schneidsatzes ist eine weitere vorteilhafte Variante zu sehen, bei der der Mitnehmer mittels einer Blattfeder am Antriebsmotor befestigt ist. Sie erlaubt ein Zurückweichen des Mitnehmers, so daß dieser beim Wechsel des Schneidsatzes problemlos aus der Mitnehmeröffnung herausgleiten bzw. in diese eintauchen kann, ohne daß es einer direkten Betätigung des Mitnehmers bedarf.

Die Haarschneidemaschine kann mit einer Schnittlängen-Verstelleinrichtung versehen sein, die einen Mechanismus zur stufenweisen relativen Verschiebung zwischen Scherkamm und Schermesser aufweist.

Hierzu ist eine im wesentlichen quer zur Längsrichtung angeordnete Schwinge vorgesehen, an deren einem Ende ein Hebel befestigt ist, während das andere Ende mindestens eine erste Rastreihe aufweist, in die mindestens eine Rastnase einer Feststellfeder in Eingriff bringbar ist.

Eine noch feinere Abstufung ist dann erzielbar, wenn das andere Ende der Schwinge mindestens zwei übereinander auf Lücke angeordnete Rastreihen aufweist, in die abwechselnd entsprechende Rastnasen der Feststellfeder in Eingriff bringbar sind.

Die Feststellfeder ist gemäß einer bevorzugten Ausführungsform an einem Ende gabelförmig ausgebildet, wobei mindestens eine Rastnase eines Schenkels mit der mindestens einen Rastreihe in Eingriff bringbar ist, während der andere Schenkel an einem Gehäuse der Haarschneidemaschine abgestützt werden kann.

Bevorzugt ist das andere Ende der Feststellfeder mit einem Auslöseknopf versehen, durch dessen Betätigung die Rastnase bzw. Rastnasen der Feststellfeder aus der Eingriff mit der bzw. den Rastreihen freigegeben werden können.

Die Erfindung wird nachstehend anhand des in den Figuren dargestellten Ausführungsbeispiels näher erläutert. Es zeigen:
- Fig. 1: eine Haarschneidemaschine im Längsschnitt, grundsätzlicher Aufbau;
- Fig. 2: eine perspektivische Teilansicht des vollständig an einem Gehäuse angebrachten Schneidsatzes;
- Fig. 3: eine der Fig. 2 ähnliche Teilansicht, wobei der Schneidsatz entrastet und etwas herausgezogen dargestellt ist;
- Fig. 4: eine Schnittlängen-Verstelleinrichtung in schematischer Draufsicht;
- Fig. 5: eine teilweise geschnittene Ansicht der Schnittlängen-Verstelleinrichtung von Fig. 2, gesehen entlang der Linie A-A von Fig. 2;
- Fig. 6: die Schnittlängen-Verstelleinrichtung gemäß Fig. 2 mit einem schematisch angedeuteten Antriebsmotor; und
- Fig. 7: eine Haarschneidemaschine im Teillängsschnitt zur Erläuterung der Auswechselbarkeit des Schneidsatzes.

In der nachstehenden, detaillierten Figurgenbeschreibung sind jeweils übereinstimmende Teile mit derselben Bezugsziffer versehen.

Der grundsätzliche Aufbau einer Haarschneidemaschine 10 mit einer Schnittlängen-Verstelleinrichtung 14 ergibt sich aus insbesondere den Fig. 1 und 7. In einem Gehäuse 42 ist ein Antriebsmotor 60 eingesetzt, der über einen Mitnehmer 56 ein mit einer Mitnehmeröffnung 19 versehenes Schermesser 18 in Querrichtung, das heißt, in einer Ebene senkrecht zur dargestellten Schnittebene, oszillierend antreibt. Das Schermesser 18 ist gegen einen Scherkamm 16 gerichtet, so daß ein Schneidsatz 12 gebildet ist. Der Schneidsatz 12 ist auswechselbar gestaltet, das heißt, er ist mit dem Gehäuse 42 lösbar verbunden.

Die Schnittlängen-Verstelleinrichtung 14 weist ein Betätigungselement 20 in Form eines Hebels auf, der an dem Gehäuse 42 in der nachstehend noch näher erläuterten Art und Weise angelenkt ist und aus diesem herausragt.

Der Hebel 20 ist an einer Schwige 36 flexibel angebunden. Die Schwinge 36 ist über einen Lagerzapfen 38 schwenkbar an dem Gehäuse 42 gelagert, so daß eine Betätigung des Hebels 20 zu einer Drehbewegung der Schwinge 36 um den Lagerzapfen 38 führt.

Die Schwinge 36 besitzt eine Aufnahme 24 mit einem in Querrichtung verlaufenden Langloch 25. In das Langloch 25 ist ein Zapfen 22 eingesetzt und zwar derart, daß er entlang des Langlochs 25 in der Aufnahme 24 im wesentlichen zwangsfrei verschieblich geführt ist. Zwischen der Aufnahme 24 und dem Zapfen 22 ist eine Feder 46 eingesetzt, die den Zapfen 22 axial auswärts drückt. Ein Anschlag 23 gibt die maximale Verschiebung des Zapfens 22 in Bezug auf die Aufnahme 24 vor.

Der Zapfen 22 greift in eine korrespondierende Rastbohrung 62 ein, die den Scherkamm 16 vollständig durchsetzt.

Der Schneidsatz 12 ist am Gehäuse 42 durch eine dort angebrachte Führung 64 verschieblich aufgenommen. In den in Fig. 1 und 7 dargestellten Positionen ist der Schneidsatz 12 am Gehäuse 42 durch die Führung 64 gehalten. Diese dient somit nicht nur dazu, den Schneidsatz 12 über den Scherkamm 16 am Gehäuse zu halten, sondern ermöglicht auch die Verschiebung des Scherkamms 18 innerhalb der Grenzen, die durch den Verfahrweg des Zapfens 22 vorgegeben ist. Andererseits ist das Schermesser 18 hinsichtlich seiner Lage in Längsrichtung durch den Mitnehmer 56 festgelegt, wodurch eine Verstellung der Schnittlänge durch Verschiebung des Scherkamms 16 ermöglicht ist. Da der Mitnehmer 56 über eine Blattfeder 58 mit dem Motor 60 verbunden ist, kann der Mitnehmer 56 beim Herausschieben des Schneidsatzes 12 aus der Führung 64 aus der Mitnehmeröffnung 19 herausgleiten, bzw. in diese eingreifen, sobald der Schneidsatz 12 aufgeschoben wird.

Ferner kann die mit der nach außen weisenden Oberfläche des Schneidsatzes 12 im wesentlichen übereinstimmende Oberfläche des Gehäuses 42 im Bereich des Endabschnittes des Schneidsatzes 12, der zum Gehäuse 42 weist, mit einer Vertiefung 66 versehen sein.

Diese Vertiefung 66 erleichtert nach dem Niederdrücken des Zapfens 22 das Herausschieben des Schneidsatzes 12, da die Bedienperson entlang dieser Vertiefung 66 mit einem Finger, z. B. dem Daumen, den Schneidsatz 12 von dem Gehäuse 42 wegschieben kann.

Um den Schneidsatz 12 von der Haarschneidemaschine 10 zu lösen, wird lediglich der Zapfen 22 nach innen gedrückt, bis der Scherkamm 16 nicht mehr von diesem Zapfen 22 ergriffen wird. Dann kann der Scherkamm 16 aus der Führung 64 herausgeschoben werden. Gleichzeitig gibt der Mitnehmer 56 durch Zurückweichen das Schermesser 18 frei.

Um einen neuen Schneidsatz 12 an die Haarschneidemaschine 10 wieder aufzusetzen, wird zunächst das neue Schermesser 18 aufgesetzt, bis der Mitnehmer 56 in die Mitnehmeröffnung 19 eingreift. Anschließend wird der Zapfen 22 gegen die Kraft der Feder 46 niedergedrückt. Nun kann der Scherkamm 16 entlang einer Führung soweit eingeschoben werden, bis die Rastbohrung 62 mit dem Zapfen 22 fluchtet und dieser Zapfen 22 mittels der Federkraft der Feder 46 in diese Rastbohrung 62 einrasten kann.

Aus der Fig. 4 ist ersichtlich, daß zur Längsverstellung des Scherkamms 16 gegenüber dem Schermesser 18 lediglich die modulartig ausgebildete Schnittlängen-Verstelleinrichtung 14 notwendig ist. Die Einstellung der gewünschten Schnittlänge erfolgt somit ausschließlich durch Bauelemente, die einfach ausgetauscht werden können.

Die nachstehenden Ausführungen beziehen sich im wesentlichen auf eine bevorzugte Ausgestaltung der Schnittlängen-Verstelleinrichtung 14. Hierzu weist das entgegengesetzte Ende dieser Schwinge 36 in diesem Fall erste und zweite Rastreihen 26 und 28 aufweist. Diese beiden Rastreihen 26 und 28 sind übereinander auf Lücke angeordnet.

In die ersten und zweiten Rastreihen 26 und 28 können abwechselnd erste und zweite Rastnasen 30 und 32 einer Feststellfeder 34 abwechselnd eingreifen.

Die Feststellfeder 34 ist an einem Ende gabelförmig ausgebildet, wobei ein Schenkel, der in diesem Falle zwei Schenkelarme aufweist, mit den ersten und zweiten Rastnasen 30 und 32 versehen ist, während der andere Schenkel an dem Gehäuse 42 abstützbar ist. Die Feststellfeder 34 ist über einen weiteren Lagerzapfen 40 im Gehäuse 42 gelagert und kann mittels eines an dem der Gabelung entgegengesetzten Ende angebrachten Auslöseknopfes 44 aus einer Verrastung mit den ersten und zweiten Rastreihen 26 und 28 gelöst werden.

Wird nun der Betätigungsknopf 44 in der Zeichenebene von Fig. 4 nach links gedrückt, so hebt sich der mit den Rastnasen 30 und 32 versehene Schenkel aus der Verrastung ab, und die Schwinge 36 kann wieder in ihre Ausgangsstellung gebracht werden. Dies geschieht vorteilhafter Weise über eine nicht dargestellte Feder.

Zur Verstellung des Scherkamms 16 wird der Hebel 20 in der Zeichnungsebene von Fig. 4 nach rechts gedrückt, so daß die beiden Rastreihen 26 und 28 in der Zeichnungsebene nach oben verschoben werden. Dadurch ist es mindestens einer der beiden Rastnasen 30 und 32 möglich, in eine zugeordnete Rastreihe 26 oder 28 einzugreifen. Durch erneutes Betätigen des Hebels 20 können dann weitere Verrastungen vorgenommen werden.

Dadurch ist stets sichergestellt, daß ganz bestimmte und feste Schnittlängen eingestellt werden können.

In Fig. 6 ist die bereits beschriebene Schnittlängen-Verstellvorrichtung 14 in schematischer Draufsicht zusammen mit einem Antriebsmotor 60 für die Haarschneidemaschine 10 dargestellt.

Dieser Antriebsmotor 60 besteht dabei aus einem Feldmagneten 48 und einem Anker 50, die an einen dem Schneidsatz 12 entgegengesetzten Ende über einen Federbügel 52 miteinander verbunden sind.

Auch der Antrieb ist als ein Modul ausgebildet und kann somit, wie auch die Schnittlängen-Verstelleinrichtung 14, einfach ausgewechselt werden.

Wie ebenfalls aus Fig. 6 entnehmbar, ist es möglich, den Abstand der Schenkel des Federbügels 52 zur Einstellung einer Resonanzfrequenz mittels einer Einstellschraube 54 zu steuern. Die Einstellschraube 54, die ebenfalls federbelastet ist, kann durch entsprechende Drehbewegungen den Abstand der zwei Schenkel variieren.

Obwohl in der Fig. 6 nicht dargestellt, ist eine Einflußnahme auf die Resonanzfrequenz auch möglich, indem eine verrastbare Klammer auf den Federbügel 52 von seinem gekrümmten Ende her aufgesteckt ist. Dabei führen unterschiedliche Einstecktiefen der Klammer zu unterschiedlichen Abständen der Schenkel des Federbügels 52.

### Bezugszeichenliste

- 10: Haarschneidemaschine
- 12: Schneidsatz
- 14: Schnittlängen-Verstelleinrichtung
- 16: Scherkamm
- 18: Schermesser
- 19: Mitnehmeröffnung
- 20: Betätigungselement, Hebel
- 22: Zapfen
- 23: Anschlag
- 24: Aufnahme
- 25: Langloch
- 26: 1. Rastreihe
- 28: 2. Rastreihe
- 30: 1. Rastnase
- 32: 2. Rastnase
- 34: Feststellfeder
- 36: Schwinge
- 38: Lagerzapfen
- 40: Lagerzapfen
- 42: Gehäuse
- 44: Auslöseknopf
- 46: Feder .
- 48: Feldmagnet
- 50: Anker
- 52: Federbügel
- 54: Einstellschraube
- 56: Mitnehmer
- 58: Blattfeder
- 60: Antriebsmotor
- 62: Rastbohrung
- 64: Führung
- 66: Vertiefung

## Patentansprüche

1. Haarschneidemaschine (10) mit
a) einem Schneidsatz (12), bestehend zumindest aus einem Scherkamm (16) und einem im wesentlichen parallel zur Vorderkante des Scherkammes (16) über einen Mitnehmer (56) in Querrichtung oszillierend antreibbaren Schermesser (18), und
b) einer Schnittlängen-Verstelleinrichtung (14), bestehend zumindest aus einem Betätigungselement (20, 36), das an einem Gehäuse (42) angelenkt ist und über ein Koppelelement (22, 24, 46) auf den Schneidsatz (12) derart einwirkt, daß eine relative Verschiebung zwischen dem Scherkamm (16) und dem Schermesser (18) in Längsrichtung ermöglicht ist,
**dadurch gekennzeichnet, daß**
c) das Koppelelement eine Aufnahme (24) aufweist, in der ein Zapfen (22) axial verschieblich gelagert ist,
d) der Schneidsatz (12) über den Scherkamm (16) entlang einer am Gehäuse (42) angebrachten Führung (64) verschieblich aufgenommen ist,
e) der Scherkamm (16) mit einer Rastbohrung (62) versehen ist, in die der Zapfen (22) verrastend eingreift, und
f) der Mitnehmer (56) in eine Mitnehmeröffnung (19) des Schermessers (18) in Eingriff bringbar ist.

2. Haarschneidemaschine (10) nach Anspruch 1,
**dadurch gekennzeichnet,**
**daß** die Rastbohrung (62) den Scherkamm (18) vollständig durchsetzt.

3. Haarschneidemaschine (10) nach Anspruch 1 oder 2,
**dadurch gekennzeichnet,**
**daß** eine axial zwischen dem Zapfen (22) und der Aufnahme (24) wirkende Feder (46) vorgesehen ist.

4. Haarschneidemaschine (10) nach einem der vorstehenden Ansprüche,
**dadurch gekennzeichnet**,
das der Zapfen (22) einen axial wirkenden Anschlag (23) aufweist.

5. Haarschneidemaschine (10) nach einem der vorstehenden Ansprüche,
**dadurch gekennzeichnet**,
das die Aufnahme (24) ein sich in Querrichtung erstrekkendes Langloch (25) aufweist, in dem der Zapfen (22) verschieblich gelagert ist.

6. Haarschneidemaschine (10) nach einem der vorstehenden Ansprüche,
**dadurch gekennzeichnet,**
**daß** der Mitnehmer (56) mittels einer Blattfeder (58) am Antriebsmotor (60) befestigt ist.

7. Haarschneidemaschine (10) nach einem der vorstehenden Ansprüche,
**dadurch gekennzeichnet,**
**daß** die Schnittlängen-Verstelleinrichtung (14) eine im wesentlichen quer zur Längsrichtung angeordnete Schwinge (36) aufweist, an deren einem Ende das Betätigungselement (20) befestigt ist, während das andere Ende mindestens eine erste Rastreihe (96, 28) aufweist, in die mindestens eine Rastnase (30, 32) einer Feststellfeder (34) in Eingriff bringbar ist.

8. Haarschneidemaschine (10) nach Anspruch 7,
**dadurch gekennzeichnet,**
**daß** das andere Ende der Schwige (36) mindestens zwei übereinander auf Lücke angeordnete Rastreihen (26, 28) aufweist, in die abwechselnd entsprechende Rastnasen (30, 32) der Feststellfeder (34) in Eingriff bringbar sind.

9. Haarschneidemaschine (10) nach Anspruch 8,
**dadurch gekennzeichnet,**
**daß** die Feststellfeder (34) an einem Ende gabelförmig ausgebildet ist, wobei mindestens eine Rastnase (30, 32) einen Schenkels mit der mindestens einen Rastreihe (26, 28) in Eingriff bringbar ist, während der andere Schenkel an einem Gehäse (42) abgestützt ist.

10. Haarschneidemaschine (10) nach Anspruch 9,
**dadurch gekennzeichnet,**
**daß** das andere Ende der Feststellfeder (34) einen Auslöseknopf (44) aufweist, durch dessen Betätigung die Rastnase bzw. Rastnasen (30, 32) der Feststellfeder (34) aus dem Eingriff mit der bzw. den Rastreihen (26, 28) freigebbar ist bzw. sind.

## Claims

1. Hair clippers (10) with
a) a cutting assembly (12) comprising at least a cutting comb (16) and a cutting blade (18), which can be driven in a transversely oscillating manner essentially parallel to the front edge of the cutting comb (16) by means of a driver (56) and
b) a cutting-length adjusting device (14), comprising at least an actuating element (20, 36), which is connected pivotally to a housing (42) and acts on the cutting assembly (12) via a coupling element (22, 24, 46) in such a way as to allow a relative displacement between the cutting comb (16) and the cutting blade (18) in the longitudinal direction,
**characterised in that**
c) the coupling element has a receptacle (24), in which a stud (22) is supported in an axially displaceable manner,
d) the cutting assembly (12) is accommodated by means of the cutting comb (16) in such a way that it can be displaced along a guide (64) mounted on the housing (42),
e) the cutting comb (16) is provided with a latching hole (62), into which the stud (22) engages in a latching manner, and
f) the driver (56) can be engaged in a driver opening (19) in the cutting blade (18).

2. Hair clippers (10) according to Claim 1, **characterised in that** the latching hole (62) passes right through the cutting comb (18).

3. Hair clippers (10) according to Claim 1 or 2, **characterised in that** a spring (46), which acts axially between the stud (22) and the receptacle (24), is provided.

4. Hair clippers (10) according to one of the preceding claims, **characterised in that** the stud (22) has an axially acting stop (23).

5. Hair clippers (10) according to one of the preceding claims, **characterised in that** the receptacle (24) has an elongate hole (25), which extends in the transverse direction and in which the stud (22) is supported in a displaceable manner.

6. Hair clippers (10) according to one of the preceding claims, **characterised in that** the driver (56) is secured on the drive motor (60) by means of a leaf spring (58).

7. Hair clippers (10) according to one of the preceding claims, **characterised in that** the cutting-length adjusting device (14) has a rocker (36), which is arranged essentially transversely to the longitudinal direction and on one end of which the actuating element (20) is secured, while the other end has at least one first latching row (26, 28), .into which at least one latching nose (30, 32) of a fixing spring (34) can be engaged.

8. Hair clippers (10) according to Claim 7, **characterised in that** the other end of the rocker (36) has at least two latching rows (26, 28), which are arranged in such a way as to be staggered one above the other and into which corresponding latching noses (30, 32) of the fixing spring (34) can alternately be engaged.

9. Hair clippers (10) according to Claim 8, **characterised in that** the fixing spring (34) is of forked design at one end, it being possible for at least one latching nose (30, 32) on one limb to be brought into engagement with the at least one latching row (26, 28), while the other limb is supported on a housing (42).

10. Hair clippers (10) according to Claim 9, **characterised in that** the other end of the fixing spring (34) has a release button (44), by the actuation of which the latching nose or latching noses (30, 32) of the fixing spring (34) can be released from engagement with the latching row or rows (26, 28).

## Revendications

1. Tondeuse à cheveux (10) comprenant :
a) une tête de coupe (12) composée d'au moins un peigne de coupe (16) et d'une lame de coupe (18) entraînée en oscillation transversale essentiellement parallèle au bord avant du peigne (16) par un organe d'entraînement (56),
b) un dispositif de réglage de la longueur de coupe (14), compose d'au moins un élément d'actionnement (20, 36) articulé à un boîtier (42) et agissant par un élément d'accouplement (22, 24, 46) sur la tête de coupe (12) de manière à pouvoir faire coulisser en direction longitudinale le peigne de coupe (16) par rapport à la lame de coupe (18),
**caractérisée en ce que**
c) l'élément d'accouplement présente un logement (24) dans lequel peut coulisser axialement un tenon (22),
d) la tête de coupe (12) peut coulisser le long d'un guidage (64) du boîtier (42), par l'intermédiaire du peigne de coupe (16)
e) le peigne de coupe (16) présente un perçage d'arrêt (62) dans lequel est engagé le tenon (22) jouant le rôle d'arrêtoir,
f) l'organe d'entraînement (56) est engage dans une ouverture d'entraînement (19) de la lame de coupe (18).

2. Tondeuse à cheveux (10) selon la revendication 1,
**caractérisée en ce que**
l'alésage d'arrêt (62) traverse totalement le peigne de coupe (18).

3. Tondeuse à cheveux (10) selon l'une quelconque des revendications 1 ou 2,
**caractérisée par**
un ressort (46) agissant axialement entre le tenon (22) et le logement (24).

4. Tondeuse à cheveux (10) selon l'une quelconque des revendications précédentes,
**caractérisée en ce que**
le tenon (22) présente une butée (23) agissant axialement.

5. Tondeuse à cheveux (10) selon l'une quelconque des revendications précédentes,
**caractérisée en ce que**
le logement (24) présente une boutonnière (25) orientée transversalement, dans laquelle peut coulisser le tenon (22).

6. Tondeuse à cheveux (10) selon l'une quelconque des revendications précédentes,
**caractérisée en ce que**
l'organe d'entraînement (56) est fixe par une lame de ressort (58) sur le moteur d'entraînement (60).

7. Tondeuse à cheveux (10) selon l'une quelconque des revendications précédentes,
**caractérisée en ce que**
le dispositif (14) de réglage de la longueur de coupe comprend une bielle oscillante (36) essentiellement perpendiculaire à la direction longitudinale et à une extrémité de cotte bielle est fixé l'élément d'actionnement (20) tandis que l'autre extrêmité porte au moins une première rangée d'arrêts (26, 28) dans lesquels peut venir s'engager une dent d'arrêt (30, 32) d'un ressort de fixation (31).

8. Tondeuse à cheveux (10) selon la revendication 7,
**caractérisée en ce que**
l'autre extrémité de la bielle oscillante (36) porte au moins deux rangées d'arrêts (26, 28) superposées avec un vide intermédiaire, dans lesquelles les dents d'arrêt correspondantes (30, 32) du ressort de fixation (34) peuvent être alternativement engagées.

9. Tondeuse à cheveux (10) selon la revendication 8,
**caractérisée en ce que**
le ressort de fixation (34) présente à une extrémité, la forme d'une fourche, avec au moins une dent d'arrêt (30, 32) d'une branche de la fourche qui peut être amené en prise avec au moins une rangée d'arrêts (26, 28), tandis que l'autre branche est en appui sur un boîtier (42).

10. Tondeuse à cheveux (10) selon la revendication 9,
**caractérisée en ce que**
l'autre extrémité du ressort de fixation (34) présente une tête de dégagement (44) dont l'actionnement permet de dégager la ou les dents d'arrêt (30, 32) du ressort de fixation (34), de la ou des lignes d'arrêts (26, 28).
